# EUROPÄISCHE PATENTANMELDUNG

(11) **EP 4 227 476 A1**
(43) Veröffentlichungstag der Anmeldung: **16.08.2023**
(21) Anmeldenummer: 22156790.2
(22) Anmeldetag: 15.02.2022
(51) Int. Cl.: E04G 9/08, E04G 13/00, A47K 3/40

(54) **SCHALUNGSVORRICHTUNG SOWIE TRANSPORTSYSTEM**

(71) Anmelder: Akgün, Enis, 88682 Salem (DE)
(72) Erfinder: AKGÜN, Enis, 88682 Salem (DE)
(74) Vertreter: Patent- und Rechtsanwälte Behrmann Wagner PartG mbB

(57) **Zusammenfassung**

Die vorliegende Erfindung betrifft eine Schalungsvorrichtung zum Begrenzen eines Bodenausschnitts in einem aufzufüllenden Bodenbelag für eine, insbesondere bodenebene, Duschfläche, umfassend ein erstes Flächenelement zum Formen einer ersten Übergangsfläche zwischen dem aufzufüllenden Bodenbelag und dem Bodenausschnitt in einem Betriebszustand der Schalungsvorrichtung, ein zweites Flächenelement zum Formen einer zweiten Übergangsfläche in dem Betriebszustand, sowie Schwenkmittel, die so ausgebildet sind, dass das erste Flächenelement und das zweite Flächenelement durch eine Schwenkbewegung, insbesondere um eine gemeinsame Rotationsachse, zwischen dem Betriebszustand und einem Transportzustand verstellbar sind, wobei in dem Betriebszustand das erste Flächenelement und das zweite Flächenelement so relativ zueinander ausrichtbar sind, dass durch Auffüllen des Bodenbelags die erste Übergangsfläche und das zweite Übergangsfläche vertikal ausgerichtet sind und gemeinsam einen im Wesentlichen rechten Winkel aufspannen.

## Beschreibung

Die vorliegende Erfindung betrifft eine Schalungsvorrichtung zum Begrenzen eines Bodenausschnitts innerhalb eines aufzufüllenden Bodenbelags, um eine, insbesondere bodenebene, Duschfläche auszubilden. Ferner umfasst die Erfindung ein Transportsystem für die erfindungsgemäße Schalungsvorrichtung mit einer Transporttasche.

In Gebäuden, und hier insbesondere in Nasszellen, werden durch aushärtende Bodenbeläge, wie etwa Estriche, ein tragender Untergrund als Grundlage für Fließen oder Natursteine gebildet.

Estriche werden in Abhängigkeit der Zusammensetzung, Einbauweise oder Nutzung unterschieden. Allgemein bekannte Estrichzusammensetzungen sind Zement-Estriche und Calciumsulfat-Estriche. Ferner sind auch Estrich-Zusammensetzungen aus Holzwerkstoffen, Gipsfaserplatten oder etwa Natursteinplatten bekannt.

Der Hauptbestandteil eines Estrichs ist das Bindemittel sowie der Estrichmörtel, die zunächst als Pulver vorliegen. Die verschiedenen Bestandteile werden unter der Beimischung von Wasser angerührt, bis eine zähflüssige, breiartige Masse entsteht. Die weiche Masse lässt sich dann zum Ausbilden des Bodenbelags auf den gesäuberten Untergrund aufbringen und händisch glätten.

Zum Ausbilden eines ausgesparten Raums im Bereich des aufzufüllenden Bodenbelags ist es allgemein bekannt durch Schablonen Grenzwände zu bilden und somit Bodenausschnitte durch diese Schalungselemente zu formen. Üblicherweise bestehen entsprechende Schablonen aus mehreren festen Kartonstreifen, die in Abhängigkeit der Abmessungen der geplanten Aussparung zugeschnitten und verklebt werden, um dann beispielsweise mittels Klebeband am gesäuberten Untergrund festgelegt und entsprechend ausgerichtet zu werden und um somit im aufzufüllenden Bodenbelag eine an die Aussparung angrenzende Übergangsfläche zu formen. Da ein gleichmäßiger Flächen- bzw. Kantenverlauf beim auszubildenden Bodenausschnitt sehr wichtig ist, erfordert dies eine akkurate Arbeitsweise, um aufwändige Nacharbeiten zu vermeiden.

Problematisch bei den aus Karton gebildeten Schalungselementen ist der recht hohe Zeitaufwand für das Zuschneiden, Verkleben und Ausrichten der einzelnen Schablonen, um beispielsweise zwei Schablonen zum Ausbilden einer eckförmigen Aussparung im gewünschten Winkel am Untergrund festzulegen. Ferner lassen sich zugeschnittene Schablonen nicht mehrfach nutzen, da sie durch den mit Wasser angerührten Bodenbelag Feuchtigkeit ziehen und somit für einen weiteren Einsatz unbrauchbar werden.

Aus diesem Grund ist es Aufgabe der vorliegenden Erfindung, die aus dem Stand der Technik bekannten Nachteile zu überwinden. Insbesondere ist es Aufgabe der vorliegenden Erfindung eine Schalungsvorrichtung anzugeben, die nicht nur mehrfach zum Begrenzen von quadratischen Bodenaussparungen, insbesondere im Bereich einer Raumecke, eingesetzt werden kann, sondern die sich auch sicher und/oder platzsparend Transportieren lässt.

Die vorliegende Aufgabe wird durch die Schalungsvorrichtung nach den Merkmalen des Anspruchs 1 gelöst. Weiterhin wird die Aufgabe durch ein erfindungsgemäßes Transportsystem gelöst.

Im Rahmen der vorliegenden Erfindung ist eine Schalungsvorrichtung zum Formen eines Bodenausschnitts in einem aufzufüllenden Bodenbelag für eine, insbesondere bodenebene, Duschfläche vorgesehen.

Die erfindungsgemäße Schalungsvorrichtung umfasst ein erstes Flächenelement, das zum Formen einer ersten Übergangsfläche zwischen dem aufzufüllenden Bodenbelag und dem auszusparenden Bodenausschnitt in einem Betriebszustand der Schalungsvorrichtung ausgebildet ist, ein zweites Flächenelement, das zum Formen einer zweiten Übergangsfläche zwischen dem aufzufüllenden Bodenbelag und dem auszusparenden Bodenausschnitt in dem Betriebszustand der Schalungsvorrichtung ausgebildet ist sowie Schwenkmittel, die dahingehend eingerichtet und/oder ausgebildet sind, dass das erste Flächenelement und/oder das zweite Flächenelement durch eine Schwenkbewegung zwischen dem Betriebszustand der Schalungsvorrichtung und einem Transportzustand der Schalungsvorrichtung verstellbar sind. Weiterhin ist es in diesem Zusammenhang vorgesehen, dass im Betriebszustand das erste Flächenelement und das zweite Flächenelement über die Schwenkmittel so relativ zueinander ausrichtbar sind, dass durch das Auffüllen des Bodenbelags die zu erzeugende erste Übergangsfläche und die zu erzeugende zweite Übergangsfläche vertikal ausgerichtet erzeugbar sind, wobei diese beiden Flächen zusammen einen im Wesentlichen 90°-Winkel aufspannen.

Bei dem Bodenbelag handelt es sich bei der vorliegenden Erfindung um eine Zusammensetzung, die im weichen und/oder zähflüssigen und/oder breiartigen Zustand auf einem Untergrund aufgebracht und gleichmäßig verteilt wird und anschließend durch eine Trockenphase aushärtet. Vor dem Aushärten kann die nach oben ausgerichtete Seite des Bodenbelags durch Hilfsmittel, beispielsweise einem Spachtel, gleichmäßig verteilt und/oder geglättet werden. Das den Bodenbelag bildende Material hat zunächst eine pulverförmige Konsistenz und wird in einem vorgelagerten Arbeitsschritt unter Beimischen von Wasser zu dem breiartigen Material verarbeitet, um dann als Bodenbelag auf den Untergrund aufgebracht zu werden. Nach dem Aufbringen des breiartigen Materials, das dann die Schalungsvorrichtung außenseitig unmittelbar umgibt, erfolgt in einer Trockenphase das Aushärten des Materials, um den Bodenbelag auszubilden.

Bei dem Bodenausschnitt handelt es sich im Rahmen der vorliegenden Erfindung um eine Aussparung und/oder einen auszusparenden freien Raum, der innerhalb des aufzufüllenden Bodenbelags ausgebildet werden soll. Der Bodenausschnitt wird insbesondere durch zwei Übergangsflächen im Bodenbelag definiert. Die Übergangsflächen werden vom Bodenbelag ausgebildet, nachdem der zunächst weiche Bodenbelag um die Schalungsvorrichtung ausgebracht wurde und die Trockenphase abgeschlossen ist. Nach der Trockenphase des Bodenbelags, in der der zunächst weiche Bodenbelag aushärtet, kann die Schalungsvorrichtung entfernt werden, um die beiden ausgebildeten Übergangsflächen freizulegen.

Die erfindungsgemäße Schalungsvorrichtung wird im Betriebszustand auf dem Untergrund so angeordnet, dass das erste Flächenelement und das zweite Flächenelement, die über die Schwenkmittel mechanisch miteinander verbunden sind, auf dem horizontalen Untergrund derart aufliegen, dass das erste und das zweite Flächenelement so ausgerichtet sind, dass die beiden zu formenden Grenzflächen vertikal ausgerichtet sind. Bevorzugt sind in diesem Zusammenhang das erste und das zweite Flächenelement durch die Schwenkmittel hinsichtlich einer horizontalen Kraftbeaufschlagung starr ausgebildet und weisen eine untere Standfläche auf, die eben und/oder planar ausgebildet ist. Das erste und das zweite Flächenelement lassen sich durch die Schwenkmittel so zueinander relativ verschwenken, dass das erste und das zweite Flächenelement eine im Wesentlichen als rechter Winkel oder 90°-Winkel ausgebildete Relativanordnung aufweisen. Vorteilhaft lässt sich somit das erste Flächenelement und das zweite Flächenelement endseitig an zwei Wänden einer Raumecke anordnen, um in der Raumecke eine quadratische Aussparung, insbesondere zur Aufnahme einer bodenebenen Duschfläche, auszubilden.

Die Schwenkmittel sind so ausgebildet, dass das erste Flächenelement und/oder das zweite Flächenelement durch eine Schwenkbewegung, insbesondere um eine gemeinsame Rotationsachse verschwenkbar sind. Vorteilhaft lässt sich somit die Ausrichtung des ersten Flächenelements relativ zum zweiten Flächenelement zwischen dem Betriebszustand der Schalungsvorrichtung und dem Transportzustand der Schalungsvorrichtung verändern.

Ferner sind die Schwenkmittel bevorzugt an einem ersten Ende des ersten und des zweiten Flächenelements angeordnet. Weiterhin ist es bevorzugt, wenn die Schwenkmittel eine Rotationsachse ausbilden, die außerhalb und/oder bevorzugt seitlich des ersten und des zweiten Flächenelements verläuft. Besonders bevorzugt verläuft die Rotationsachse hinsichtlich der Längserstreckung des ersten und des zweiten Flächenelements in einem Bereich, der beidseitig von einem Endabschnitt des ersten bzw. zweiten Flächenelements überragt wird.

Vorteilhafte Weiterbildungen der Erfindung sind in den Unteransprüchen beschrieben. In den Rahmen der Erfindung fallen sämtliche Kombinationen aus zumindest zwei von in der Beschreibung, den Ansprüchen und/oder den Figuren offenbarten Merkmalen.

Weiterbildend ist es vorgesehen, dass das erste Flächenelement zum Formen der ersten Übergangsfläche eine erste Formgebungsfläche und das zweite Flächenelement zum Formen der zweiten Übergangsfläche eine zweite Formgebungsfläche umfasst.

Die, insbesondere von jeweils einem der Flächenelemente ausgebildete, Formgebungsfläche erstreckt sich bevorzugt innerhalb einer Ebene, die hinsichtlich der Schalungsvorrichtung jeweils außenseitig verläuft und die nach dem Abstellen der Schalungsvorrichtung auf einem horizontalen Untergrund im Betriebszustand der Schalungsvorrichtung vertikal ausgerichtet ist. Bevorzugt ist die Formgebungsfläche entlang der gesamten außenseitigen Längs- und Breitenerstreckung des Flächenelements ausgebildet. Die Formgebungsfläche umfasst eine glatte Oberfläche, um eine möglichst glatte Übergangsfläche zu formen und um das Anhaften des ausgehärteten Bodenbelags an der Schalungsvorrichtung zu vermeiden, da es sonst zu einem teilweisen Ausbrechen des Bodenbelags beim Entfernen der Schalungsvorrichtung kommen könnte. Solche Materialausbrüche, in der Übergangsfläche oder der oberen Kante, hätte sonst aufwändige Nacharbeiten zur Folge.

In einer bevorzugten Ausführungsform der erfindungsgemäßen Schalungsvorrichtung sind die Schwenkmittel so am ersten Flächenelement und/oder am zweiten Flächenelement festgelegt, dass eine von den Schwenkmitteln ausgebildete Rotationsachse parallel zu den erzeugbaren Übergangsflächen, insbesondere zu der ersten Formgebungsfläche und der zweiten Formgebungsfläche, verläuft und/oder dass das erste Flächenelement und das zweite Flächenelement im Betriebszustand in Gehrung verbunden sind und/oder eine als Gehrungsschnitt ausgebildete Eckverbindung ausbilden, wobei das erste Flächenelement eine endseitige Stirnfläche und das zweite Flächenelement eine endseitige Stirnfläche aufweist, die im Betriebszustand der Schalungsvorrichtung unmittelbar Anliegen und/oder sich gegenseitig mechanisch kontaktieren und im Transportzustand frei zugänglich ausgebildet sind.

Anders ausgedrückt, die Schwenkmittel sind so ausgebildet, dass im Betriebszustand eine endseitige Stirnfläche des ersten Flächenelements und eine endseitige Stirnfläche des zweiten Flächenelements mechanisch kontaktiert sind und diese im Transportzustand so verschwenkt sind, dass diese frei zugänglich ausgebildet sind.

Hinsichtlich des 90°-Winkels, der von dem ersten und dem zweiten Flächenelement aufgespannt wird, bedeutet die Gehrungsverbindung, dass in der Draufsicht das erste Flächenelement und das zweite Flächenelement eine Stirnseite aufweisen, die in einem 45°-Winkel zur Außenseite des jeweiligen Flächenelements und/oder zur Formgebungsfläche ausgerichtet ist. Die Stirnseite des ersten und des zweiten Flächenelements, die bevorzugt einen L-förmigen Querschnitt aufweisen, sind zumindest im Betriebszustand gespiegelt und unmittelbar gegenüberliegend angeordnet, um den erforderlichen 90°-Winkel auszubilden.

Anders ausgedrückt, das erste Flächenelement und das zweite Flächenelement umfassen ein erstes Ende und ein zweites Ende, die durch die jeweilige Längserstreckung des Flächenelements voneinander beabstandet sind. Das erste Ende oder ein Endabschnitt am ersten Ende des ersten Flächenelements und das erste Ende oder ein Endabschnitt am ersten Ende des zweiten Flächenelements sind bevorzugt mechanisch mit den Schwenkmitteln verbunden. Weiter bevorzugt verläuft die von den Schwenkmitteln ausgebildete Rotationsachse außerhalb und bevorzugt seitlich vom ersten Flächenelement und vom zweiten Flächenelement. Zudem ist es bevorzugt, wenn die Stirnseite und/oder die Stirnfläche des ersten Flächenelements und die Stirnfläche des zweiten Flächenelements zur jeweiligen Außenseite des ersten bzw. zweiten Flächenelements einen im Wesentlichen 45°-Winkel aufspannen und/oder wenn im Betriebszustand diese beiden Stirnflächen gegenüberliegend ausgerichtet sind und sich gegenseitig mechanisch kontaktieren und/oder mechanisch unmittelbar anliegend angeordnet sind.

Gemäß einer Weiterbildung ist die Schalungsvorrichtung so ausgebildet, dass im Transportzustand das erste Flächenelement und das zweite Flächenelement hinsichtlich der jeweiligen Längserstreckung im Wesentlichen parallel und/oder entlang einer gemeinsamen Richtung ausrichtbar sind. Die Schalungsvorrichtung kann somit im Transportzustand platzsparend transportiert und/oder gelagert werden, da über die Verstellmittel das erste Flächenelement und das zweite Flächenelement aus dem aufgeklappten Betriebszustand, in dem ein Winkel von im Wesentlichen 90° von dem ersten Flächenelement und dem zweiten Flächenelement aufgespannt wird, in den zusammengeklappten Transportzustand, in dem ein Winkel von im Wesentlichen 0° von dem ersten Flächenelement und dem zweiten Flächenelement aufgespannt wird, überführt werden kann.

Weiterhin ist es bevorzugt, wenn die Schalungsvorrichtung Spannmittel umfasst, wobei die Spannmittel so ausgebildet sind, dass im Betriebszustand die Relativausrichtung des ersten Flächenelements zum zweiten Flächenelement verspannbar und/oder arretierbar ist. Vorteilhaft kann somit die Relativausrichtung des ersten Flächenelements zum zweiten Flächenelement fixiert werden, um zu vermeiden, dass sich während des Aufbringens des Bodenbelags ein Zwischenzustand der Schalungsvorrichtung einstellt, in dem der aufgespannte Winkel nicht dem gewünschten 90°-Winkel entspricht.

Weiterbildend umfassen die Spannmittel ein, insbesondere starr ausgebildetes, erstes Schwenkelement, ein, insbesondere starr ausgebildetes, zweites Schwenkelement sowie ein Schwenkgelenk. Das erste Schwenkelement ist an einem ersten Ende über das Schwenkgelenk schwenkbar mit einem ersten Ende des zweiten Schwenkelements und an einem zweiten Ende schwenkbar am ersten Flächenelement festgelegt.

Das zweite Schwenkelement ist entsprechend an einem zweiten Ende schwenkbar am zweiten Flächenelement festgelegt. Neben der Schalungsvorrichtung lassen sich somit auch die Spannmittel zwischen dem Transportzustand und dem Betriebszustand verschwenken.

Das erste und das zweite Schwenkelement sind anders ausgedrückt so über das Schwenkgelenk verschwenkbar gelagert, dass sich das erste und das zweite Schwenkelement im zusammengeklappten Transportzustand im Wesentlichen entlang der Längserstreckung des ersten und des zweiten Flächenelements erstecken und im aufgeklappten Betriebszustand entlang einer gemeinsamen Achse erstrecken, die winklig zum ersten und zum zweiten Flächenelement ausgerichtet ist. Vorteilhaft kann eine Bedienperson somit durch die Relativanordnung des ersten Schwenkelements zum zweiten Schwenkelement auf einen Blick erkennen, ob sich die Schalungsvorrichtung im sachgemäßen Betriebszustand oder in einem nicht zulässigen Zwischenzustand befindet, in dem der aufgespannte Winkel nicht im Wesentlichen 90° entspricht. Vorteilhaft wird somit eine optische Kontrollfunktion durch die Spannmittel erzielt.

Ferner ist es in diesem Zusammenhang weiterbildend vorgesehen, wenn das Schwenkgelenk Arretiermittel aufweist, wobei die Arretiermittel so ausgebildet sind, dass die Schwenkausrichtung des ersten Schwenkelements relativ zum zweiten Schwenkelement zum Verspannen und/oder Fixieren und/oder Arretieren des ersten Flächenelements relativ zum zweiten Flächenelement fixierbar ist. Vorteilhaft lässt sich somit erzielen, dass sich die Schalungsvorrichtung, insbesondere während des Erzeugens des Bodenbelags aufgrund einer seitlichen Kraftbeaufschlagung, nicht selbsttätig aus dem zulässigen Betriebszustand in einen unzulässigen Zwischenzustand verstellt, in dem der aufgespannte Winkel nicht dem gewünschten 90° Winkel entspricht.

Eine weitere bevorzugte Ausführungsform sieht vor, dass sich im Betriebszustand das erste Schwenkelement und das zweite Schwenkelement geradlinig und/oder entlang einer gemeinsamen Richtung und/oder Achse und/oder Geraden erstrecken und/oder dass im Transportzustand das erste Schwenkelement im Wesentlichen längs zum ersten Flächenelement und das zweite Schwenkelement im Wesentlichen längs zum zweiten Flächenelement ausgerichtet ist.

Anders ausgedrückt, das erste und das zweite Schwenkelement lassen sich bei einer entsprechenden Ausführungsform so verschwenken, dass sich im Transportzustand das erste und das zweite Schwenkelement, insbesondere hinsichtlich der jeweiligen Längserstreckung, längs des ersten und des zweiten Flächenelements erstreckt und dass sich im Betriebszustand lediglich das erste und das zweite Schwenkelement entlang einer gemeinsamen Erstreckungsachse erstrecken, wobei die beiden Flächenelemente hierzu winklig ausgerichtet sind.

Weiterbildend ist es vorgesehen, dass das Flächenelement, insbesondere das erste und das zweite Flächenelement, aus einem metallischem Material, insbesondere aus Edelstahl, ausgebildet ist und/oder dass das Flächenelement, insbesondere das erste Flächenelement und das zweite Flächenelement, eine umgekehrt L-förmige Querschnittsfläche und/oder Außenkontor und/oder Kontur insbesondere nach dem Aufstellen der Schaltungsvorrichtung im Betriebszustand auf einem horizontalen Untergrund aufweist.

Die metallische Materialwahl führt zu stabilen mechanischen Eigenschaften der Schalungsvorrichtung, um eine plastische und/oder elastische Verformung des ersten und des zweiten Flächenelements zu vermeiden und somit die Schalungsvorrichtung robust auszugestalten. Ferner nehmen metallische Materialien keine Feuchtigkeit, insbesondere aus der feuchten Estrichmasse, auf und/oder sind nach einer entsprechenden Vorbehandlung auch chemisch robust hinsichtlich üblicher Bodenbeläge, insbesondere Estrichen.

Bevorzugt sind das erste und das zweite Flächenelement so ausgebildet, dass es eine glatte, insbesondere polierte, Oberfläche aufweist, weshalb sich die Schalungsvorrichtung nach dem Formen der Übergangsflächen, also nach Abschluss der Trockenphase, wieder gut von dem erzeugten Bodenbelag, insbesondere von der getrockneten Estrichschicht, trennen lässt. Auch in diesem Zusammenhang ist die Wahl eines Metalls besonders voreilhaft, da sich die Oberfläche für eine besonders geringe Oberflächengüte mechanisch bearbeiten lässt. Die Oberflächengüte gibt in diesem Zusammenhang die Rauheit der vom Metall ausgebildeten Oberfläche wieder, wobei sich eine hohe Oberflächengüte durch eine geringe Rauheit auszeichnet.

Zudem hat ein Metall aufgrund seiner hohen Dichte ein großes Eigengewicht, weshalb die Schalungsvorrichtung robust gegenüber versehentlichen, insbesondere seitlichen, Krafteinflüssen und/oder Kraftstößen ausfällt.

Die umgekehrt L-förmige Ausgestaltung und/oder Querschnittsausbildung der Flächenelemente verringert den Platzbedarf auf dem Untergrund beim Abstellen der Schalungsvorrichtung im Betriebszustand. Ferner ermöglicht dies insbesondere auch die Fertigung der Schalungsvorrichtung aus standardisierten Bauteilen, was zu geringen Herstellungskosten führt.

In einer besonders bevorzugten Ausführungsform ist die erfindungsgemäße Schalungsvorrichtung so ausgebildet, dass das erste Flächenelement einen, insbesondere im Betriebszustand nach oben ausgerichteten, ersten Greifabschnitt und das zweite Flächenelement einen, insbesondere im Betriebszustand nach oben ausgerichteten, zweiten Greifabschnitt aufweist und/oder dass das erste und das zweite Flächenelement endseitig eine Öse und/oder Schraubenaufnahme umfasst, um die Schalungsvorrichtung endseitig an jeweils einer vertikalen Raumwand, die gemeinsam eine Raumecke ausbilden, festzulegen.

Der Greifabschnitt ist bevorzugt durch einen bogenartigen Griff ausgebildet, der so auf dem ersten Flächenelement bzw. auf dem zweiten Flächenelement angeordnete ist, dass dieser zum einen für die Bedienperson gut zugänglich ist und dass sich somit eine Kraft in die Schalungsvorrichtung einbringen lässt, um, insbesondere im Betriebszustand oder in einem Zwischenzustand nach dem Lösen der Arretiermittel, die Schalungsvorrichtung, insbesondere nach dem Abschluss der Trockenphase des Bodenbelags, nach oben anzuheben, um die erzeugten Übergangsflächen freizulegen.

Die Öse und/oder Schraubenaufnahme ist endseitig und insbesondere auf einer Oberseite des Flächenelements an dem zweiten Ende des jeweiligen Flächenelements angeordnet. Die Schraubenaufnahme ermöglicht das Fixieren der Schalungsvorrichtung an einer Wand durch das Eindrehen einer Schraube oder das Einschlagen eines Nagels, insbesondere in eine angrenzende Raumwand und/oder Mauer.

Weiterbildend ist es vorgesehen, dass das Flächenelement, insbesondere das erste Flächenelement und das zweite Flächenelement, Adaptermittel zur Aufnahme von Verlängerungselementen zum Verlängern der Längserstreckung des ersten bzw. zweiten Flächenelements umfasst, derart, dass die durch den aufzubringenden Bodenbelag zu formende erste bzw. zweite Übergangsfläche hinsichtlich der Längserstreckung, insbesondere schrittweise, erweiterbar ist.

Das Verlängerungselement ist bevorzugt paarweise und/oder flach und/oder plattenartig ausgebildet und lässt sich mittels der Adaptermittel mechanisch an dem ersten Flächenelement bzw. an dem zweiten Flächenelement anbringen. Vorteilhaft lässt sich durch das Verlängerungselement die Längserstreckung des Flächenelements erweitern, um die zu erzeugende Bodenaussparung hinsichtlich der auszubildenden Grenzflächen anzupassen, weshalb die mögliche Verwendung der erfindungsgemäßen Schalungsvorrichtung wesentlich erweitert werden kann, da eine Anpassung an sämtliche bekannte Standard-Größen möglich wird.

Weiterhin wird im Rahmen der vorliegenden Erfindung auch Schutz für ein Transportsystem für eine erfindungsgemäße Schalungsvorrichtung mit einer Transporttasche beansprucht, wobei die Transporttasche dazu ausgebildet ist, die Schalungsvorrichtung im Transportzustand aufzunehmen.

Weiterhin umfasst die Transporttasche eine Ausnehmung und/oder Aussparung zum Freilegen der ersten und der zweiten Greifabschnitte und/oder einen Tragegurt zum Greifen und komfortablen Tragen der Transporttasche samt der enthaltenen Schalungsvorrichtung. Vorteilhaft schützt die Transporttasche die erfindungsgemäße Schalungsvorrichtung vor Verschmutzung und/oder einer mechanischen Belastung, die das Verkratzen des ersten und/oder zweiten Flächenelements zur Folge haben könnte.

Weitere Vorteile, Merkmale und Einzelheiten der Erfindung ergeben sich aus den nachfolgenden Beschreibungen bevorzugter Ausführungsbeispiele sowie anhand der Zeichnungen.

Diese zeigen in
- Fig. 1:: eine schematisierte Perspektivansicht einer bevorzugten Ausführungsform einer erfindungsgemäßen Schalungsvorrichtung im Betriebszustand;
- Fig. 2:: eine Draufsicht der bereits bekannten Schalungsvorrichtung im Betriebszustand;
- Fig. 3:: eine Draufsicht der bekannten Schalungsvorrichtung im Transportzustand;
- Fig. 4:: eine Draufsicht eines Flächenelements;
- Fig. 5:: eine Querschnittansicht des aus der Fig. 4 bekannten Flächenelements sowie in
- Fig. 6a,b:: eine schematisierte Perspektivansicht des ersten und zweiten Schwenkelements.

Die **Fig.** 1 zeigt in einer perspektivischen Darstellung die erfindungsgemäße Schalungsvorrichtung 1 in einem Betriebszustand, die in dem dargestellten Betriebszustand zum Formen und/oder Begrenzen eines quadratischen Bodenausschnitts zum Ausbilden einer Duschfläche, die insbesondere unmittelbar in einer Raumecke herstellbar sein soll und bodeneben verläuft, ausgebildet ist.

Die Schalungsvorrichtung 1 umfasst ein erstes Flächenelement 2 und ein zweites Flächenelement 3, die beide über von der Schalungsvorrichtung 1 umfasste Schenkmittel 4 miteinander in Wirkverbindung stehen.

Das erste Flächenelement 2 ist zum Formen einer ersten Übergangsfläche zwischen dem aufzufüllenden Bodenbelag und dem zu erzeugenden Bodenausschnitt und das zweite Flächenelement 3 ist zum Formen einer zweiten Übergangsfläche zwischen dem aufzufüllenden Bodenbelag und dem zu erzeugenden Bodenausschnitt ausgebildet, wobei die Übergangsfläche auch als Grenzfläche oder Außenfläche des zu erzeugenden Bodenbelags bezeichnet werden kann.

Die Schwenkmittel 4 sind so ausgebildet, dass das erste Flächenelement 2 und das zweite Flächenelement 3 durch eine Schwenkbewegung um eine gemeinsame Rotationsachse R zwischen dem hier dargestellten Betriebszustand und einem Transportzustand (vgl. Fig. 3) der Schalungsvorrichtung 1 verschwenkbar sind.

Die erfindungsgemäße Schalungsvorrichtung 1 ist so ausgebildet, dass das erste Flächenelement 2 und das zweite Flächenelement 3 im Betriebszustand einen Winkel β von 90° aufspannen, wobei die beiden Flächenelemente 2, 3 im Betriebszustand nach dem Anordnen der erfindungsgemäßen Schalungsvorrichtung 1 auf einem horizontalen Untergrund vertikal ausgerichtet sind, weshalb sich durch den Bodenbelag vertikal ausgerichtete Übergangsflächen formen lassen, die zusammen einen 90°-Winkel aufspannen.

Zum Formen der ersten Übergangsfläche umfasst das erste Flächenelement 2 eine erste Formgebungsfläche 21 und zum Definieren der zweiten Übergangsfläche umfasst das zweite Flächenelement 3 eine zweite Formgebungsfläche 31.

Ferner geht aus der **Fig. 1** hervor, dass die erfindungsgemäße Schalungsvorrichtung 1 Spannmittel 5 umfasst, die zwischen dem ersten Flächenelement 2 und dem zweiten Flächenelement 3 angeordnet sind und so ausgebildet sind, dass im Betriebszustand der zwischen dem ersten Flächenelement 2 und dem zweiten Flächenelement 3 aufgespannte Winkel fixierbar ist, es also nicht zu einem Verschwenken des ersten Flächenelements 2 relativ zum zweiten Flächenelement 3 kommen kann.

Die Spannmittel 5 sind in der dargestellten Ausführungsform durch ein erstes Schwenkelement 6 und ein zweites Schwenkelement 7 ausgebildet, die über ein mittiges und/oder zwischenliegendes und/oder gemeinsames Schwenkgelenk 8 zueinander relativ verschwenkbar und zusätzlich schwenkbar zu den beiden Flächenelementen 2,3 angeordnet sind.

Konkret ist das erste Schwenkelement 6 an einem ersten Ende 61 über das Schwenkgelenk 8 schwenkbar mit einem ersten Ende 71 des zweiten Schwenkelements 7 verbunden. Weiterhin ist das erste Schwenkelement 6 an einem, dem ersten Ende 61 gegenüberliegenden zweiten Ende 62 schwenkbar am ersten Flächenelement 2 festgelegt. Entsprechend ist das zweite Schwenkelement 7 an einem zweiten Ende 72 schwenkbar am zweiten Flächenelement 3 festgelegt. Vorteilhaft lassen sich somit auch die Spannmittel 5 zwischen dem Betriebszustand der Schalungsvorrichtung 1 und dem Transportzustand der Schalungsvorrichtung 1 verschwenken.

Vorteilhaft kann somit in dem Betriebszustand der Schalungsvorrichtung 1 das erste Schwenkelement 6 und das zweite Schwenkelement 7 entlang einer gemeinsamen Richtung ausgerichtet werden, um somit das erste Flächenelement 2 zum zweiten Flächenelement 2 auszurichten. Im Transportzustand ist das erste Schwenkelement 6 dann im Wesentlichen längs zum ersten Flächenelement 2 und das zweite Schwenkelement 7 im Wesentlichen längs zum zweiten Flächenelement 3 ausgerichtet, um einen platzsparenden Transportzustand zu ermöglichen.

Zudem umfassen die Spannmittel 5 Arretiermittel 9, die bevorzugt mit dem Schwenkgelenk 8 zusammenwirken, um einen Rastmechanismus auszubilden und somit im Betriebszustand das erste Flächenelement 2 relativ zum zweiten Flächenelement 3 zu arretieren und somit zu fixieren.

Weiterhin geht aus der Darstellung hervor, dass das erste Flächenelement 2 einen Greifabschnitt 10 umfasst, der im vorliegenden Fall durch einen bogen- oder U-förmigen Griff ausgebildet ist. Entsprechend umfasst das zweite Flächenelement 3 einen zweiten Greifabschnitt 11, der auch durch ein bogenartiges Griffelement ausgebildet ist. Vorteilhaft kann somit in die Schalungsvorrichtung 1 eine Kraft eingebracht werden, um diese anzuheben und somit nach Abschluss der Trockenphase die Übergangsflächen, die innerhalb des Bodenbelags die Bodenaussparung definieren, freizulegen.

In der **Fig. 2** ist die aus der **Fig. 1** bekannte Schalungsvorrichtung 1 in Draufsicht dargestellt. Die dargestellte Perspektive verdeutlicht den vom ersten Flächenelement 2 und dem zweiten Flächenelement 3 aufgespannten Winkel β, der im Wesentlichen 90° entspricht. Ferner geht aus der Darstellung hervor, dass das erste Flächenelement 2 und das zweite Flächenelement 3 endseitig jeweils eine Stirnfläche 22, 32 ausbilden, die sich in einer Ebene erstrecken, die in einem 45° Winkel α1 bzw. a2 zur Außenseite des ersten bzw. zweiten Flächenelements 2, 3 ausgerichtet sind. Vorteilhaft bildet das erste Flächenelement 2 und das zweite Flächenelement 3 somit gemeinsam eine vertikal ausgerichtete Außenkante 17 aus, um zu vermeiden, dass sich im Übergangsbereich zwischen dem ersten und dem zweiten Flächenelement 2, 3 eine Fuge oder ein schmaler Spalt ausbildet. Ferner geht aus der Darstellung hervor, dass das erste Flächenelement und das zweite Flächenelement eine als Gehrungsschnitt ausgebildete Eckverbindung 12 ausbildet.

In der **Fig. 3** ist die bereits bekannte Ausführungsform der Schalungsvorrichtung 1 in einem Transportzustand dargestellt. In dem Transportzustand wird das erste Flächenelement 2 und das zweite Flächenelement 3 über die Schwenkmittel 4 so verschwenkt, dass der innenseitig aufgespannte Winkel im Wesentlichen 0° entspricht. Anders ausgedrückt ist das erste Flächenelement 2 längs und/oder parallel zum zweiten Flächenelement 3 ausgerichtet, wobei auch die nicht sichtbaren Spannmittel 5 so verschwenkt sind, dass sich diese entlang der Flächenelemente 2 ,3 erstrecken.

Besonders vorteilhaft lässt sich die Schalungsvorrichtung somit in einer schlauchartigen Transporttasche verstauen, um die Schalungsvorrichtung 1 vor einer äußeren Beaufschlagung und somit dem Ausbilden von Kratzern zu schützen.

Schließlich wird aus der Draufsicht noch die endseitig auf dem ersten Flächenelement 2 und dem zweiten Flächenelement 3 angeordnete Schraubenaufnahme 13 sichtbar, die das Festlegen der Schalungsvorrichtung 1 an zwei Wänden ermöglichen, um während des Aufbringens des Bodenbelags eine Verschiebung der Schalungsvorrichtung 1 in Folge einer unbeabsichtigten seitliche Kraftbeaufschlagung zu vermeiden. Ferner wird darauf hingewiesen, dass im dargestellten Transportzustand beide Stirnflächen 22, 32 frei zugänglich ausgebildet sind.

Die **Fig. 4** zeigt das zweite Flächenelement 3 in einer Draufsicht in Alleindarstellung. Die Darstellung zeigt zum einen den 45°-Winkel, der von der endseitigen Stirnfläche 32 und der vom zweiten Flächenelement 3 außenseitig ausgebildeten Formgebungsfläche 31 definiert wird.

Weiterhin umfasst die dargestellte Ausführungsform noch Adaptermittel 14, die zum Zusammenwirken mit Verlängerungselementen 15 ausgebildet sind. Vorteilhaft lässt sich durch unterschiedlich große oder lange Verlängerungselemente 15, die bevorzugt plättchenartig oder L-förmig ausgebildet sind, die Längserstreckung des ersten und des zweiten Flächenelements 2, 3 nahezu beliebig erweitern. Weiterhin geht aus der Darstellung hervor, dass die Längserstreckung Lx des zweiten Flächenelements 3 im Wesentlichen 90cm entspricht, wobei sich diese durch das dargestellte erste Verlängerungselement 15 auf eine Gesamterstreckung von 100cm erweitern lässt.

Die **Fig. 5** zeigt eine Querschnittansicht des aus der **Fig. 4** bekannten zweiten Flächenelements 3, wobei die umgekehrt L-förmige Ausgestaltung dargestellt ist. Bevorzugt umfasst das zweite Flächenelement 3 eine Hocherstreckung Lh von im Wesentlichen 10cm und eine Breitenerstreckung Ld von im Wesentlichen 3,5cm.

Die **Fig. 6a** zeigt das erste Schwenkelement 6 in einer perspektivischen Ansicht in Alleindarstellung. Das erste Schwenkelement 6 ist starr und bandförmig ausgebildet und umfasst am ersten Ende 61 und am zweiten Ende 62 einen abgerundeten Endabschnitt mit jeweils einer mittig angeordneten Bohrung, um die entsprechenden Schwenkachsen auszubilden. Weiterhin geht aus der Darstellung hervor, dass das erste Schwenkelement 6 in der dargestellten Ausführungsform eine Begrenzungsnase 16 umfasst, die als Anschlag für das zweite Schwenkelement 7 dient und dahingehend ausgebildet ist, dass der über das Schwenkgelenk 8 zwischen dem ersten und dem zweiten Schwenkelement 6, 7 realisierbare Schwenkwinkel auf 180° begrenzbar ist.

Die **Fig. 6b** zeigt das zweite Schwenkelement 7 in einer perspektivischen Ansicht in Alleindarstellung. Das zweite Schwenkelement 7, das mit dem aus der **Fig. 6a** bekannten Schwenkelement 6 zusammenwirkt, ist auch starr und bandförmig ausgebildet und umfasst am ersten Ende 71 und am zweiten Ende 72 abgerundete Endbereiche mit mittig angeordneten Bohrungen, um die jeweiligen Schwenkachsen auszubilden.

### Bezugszeichenliste

- 1: Schalungsvorrichtung
- 2: erstes Flächenelement
- 3: zweites Flächenelement
- 4: Schwenkmittel
- 5: Spannmittel
- 6: erstes Schwenkelement
- 7: zweites Schwenkelement
- 8: Schwenkgelenk
- 9: Arretiermittel
- 10: erster Greifabschnitt
- 11: zweiter Greifabschnitt
- 12: Eckverbindung
- 13: Schraubenaufnahme
- 14: Adaptermittel
- 15: Verlängerungselement
- 16: Begrenzungsnase
- 17: Außenkante

- 21: erste Formgebungsfläche
- 22: endseitige Stirnfläche des ersten Flächenelements
- 31: zweite Formgebungsfläche
- 32: endseitige Stirnfläche des zweiten Flächenelements

- 61: erstes Ende des ersten Schwenkelements
- 62: zweites Ende des ersten Schwenkelements
- 71: erstes Ende des zweiten Schwenkelements
- 72: zweites Ende des zweiten Schwenkelements

- R: Rotationsachse

## Patentansprüche

1. Schalungsvorrichtung (1) zum Aussparen eines Bodenausschnitts in einem aufzufüllenden Bodenbelag für eine, insbesondere bodenebene, Duschfläche, umfassend
ein erstes Flächenelement (2) zum Formen einer ersten Übergangsfläche zwischen dem aufzufüllenden Bodenbelag und dem Bodenausschnitt in einem Betriebszustand der Schalungsvorrichtung (1),
ein zweites Flächenelement (3) zum Formen einer zweiten Übergangsfläche in dem Betriebszustand,
sowie Schwenkmittel (4), die so ausgebildet sind, dass das erste Flächenelement (2) und/oder das zweite Flächenelement (3) durch eine Schwenkbewegung, insbesondere um eine gemeinsame Rotationsachse (R), zwischen dem Betriebszustand und einem Transportzustand verstellbar sind,
wobei in dem Betriebszustand das erste Flächenelement (2) und das zweite Flächenelement (3) so relativ zueinander ausrichtbar sind, dass durch Auffüllen des Bodenbelags die erste Übergangsfläche und die zweite Übergangsfläche vertikal ausgerichtet erzeugbar sind und die erste Übergangsfläche und die zweite Übergangsfläche einen im Wesentlichen rechten Winkel aufspannen.

2. Schalungsvorrichtung nach Anspruch 1,
**dadurch gekennzeichnet,**
**dass** das erste Flächenelement (2) zum Formen der ersten Übergangsfläche eine erste Formgebungsfläche (21) und das zweite Flächenelement (3) zum Formen der zweiten Übergangsfläche eine zweite Formgebungsfläche (31) umfasst.

3. Schalungsvorrichtung nach Anspruch 1 oder 2,
**dadurch gekennzeichnet,**
**dass** die Schwenkmittel (4) so an dem ersten Flächenelement (2) und an dem zweiten Flächenelement (3) festgelegt sind, dass eine von den Schwenkmitteln (4) ausgebildete Rotationsachse (R) parallel zu der ersten und/oder zweiten erzeugbaren Übergangsfläche, insbesondere zur ersten und/oder zweiten Formgebungsfläche (21, 31), verläuft und/oder dass das erste Flächenelement (2) und das zweite Flächenelement (3) im Betriebszustand eine als Gehrungsschnitt ausgebildete Eckverbindung (12) ausbilden, wobei das erste Flächenelement (2) eine endseitige Stirnfläche (22) und das zweite Flächenelement (3) eine endseitige Stirnfläche (32) umfasst, die im Betriebszustand mechanisch kontaktiert sind und im Transportzustand frei zugänglich ausgebildet sind.

4. Schalungsvorrichtung nach einem der vorhergehenden Ansprüche,
**dadurch gekennzeichnet,**
**dass** im Transportzustand das erste Flächenelement (2) und das zweite Flächenelement (3) hinsichtlich der jeweiligen Längserstreckung im Wesentlichen parallel ausrichtbar sind.

5. Schalungsvorrichtung nach einem der vorhergehenden Ansprüche,
**dadurch gekennzeichnet,**
**dass** die Schalungsvorrichtung (1) Spannmittel (5) umfasst, wobei die Spannmittel (5) so ausgebildet sind, dass im Betriebszustand die Ausrichtung des ersten Flächenelements (2) zum zweiten Flächenelement (3) verspannbar ist.

6. Schalungsvorrichtung nach Anspruch 5,
**dadurch gekennzeichnet,**
**dass** die Spannmittel (5) ein, insbesondere starr ausgebildetes, erstes Schwenkelement (6), ein, insbesondere starr ausgebildetes, zweites Schwenkelement (7) sowie ein Schwenkgelenk (8) umfassen, wobei das erste Schwenkelement (6) an einem ersten Ende (61) über das Schwenkgelenk (8) schwenkbar mit einem ersten Ende (71) des zweiten Schwenkelements (7) und an einem zweiten Ende (62) schwenkbar am ersten Flächenelement (2) festgelegt ist und das zweite Schwenkelement (7) an einem zweiten Ende (72) schwenkbar am zweiten Flächenelement (3) festgelegt ist.

7. Schalungsvorrichtung nach Anspruch 6,
**dadurch gekennzeichnet,**
**dass** das Schwenkgelenk (8) Arretiermittel (9) aufweist, wobei die Arretiermittel (9) so ausgebildet sind, dass beim Verspannen des ersten Flächenelements (2) relativ zum zweiten Flächenelement (3) die Schwenkausrichtung des ersten Schwenkelements (6) zum zweiten Schwenkelement (7) fixierbar ist.

8. Schalungsvorrichtung nach einem der Ansprüche 6 bis 7,
**dadurch gekennzeichnet,**
**dass** im Betriebszustand das erste Schwenkelement (6) und das zweite Schwenkelement (7) sich geradlinig und/oder entlang einer gemeinsamen Richtung erstrecken und/oder
**dass** im Transportzustand das erste Schwenkelement (6) im Wesentlichen längs zum ersten Flächenelement (2) und das zweite Schwenkelement (7) im Wesentlichen längs zum zweiten Flächenelement (3) ausgerichtet sind.

9. Schalungsvorrichtung nach einem der vorhergehenden Ansprüche,
**dadurch gekennzeichnet,**
**dass** das Flächenelement (2, 3), insbesondere das erste und das zweite Flächenelement (2, 3), aus einem metallischem Material, insbesondere aus einem Edelstahl, ausgebildet ist und/oder dass das erste Flächenelement (2) und das zweite Flächenelement (3) eine umgekehrt L-förmige Querschnittsfläche aufweist.

10. Schalungsvorrichtung nach einem der vorhergehenden Ansprüche,
**dadurch gekennzeichnet,**
**dass** das erste Flächenelement (2) einen, insbesondere im Betriebszustand nach oben ausgerichteten, ersten Greifabschnitt (10) und das zweite Flächenelement (3) einen, insbesondere im Betriebszustand nach oben ausgerichteten, zweiten Greifabschnitt (11) aufweist und/oder dass das Flächenelement (2) endseitig eine Öse und/oder eine Schraubenaufnahme (13) umfasst, um die Schalungsvorrichtung (1) endseitig an zwei winklig zueinander angeordneten Wänden festzulegen.

11. Schalungsvorrichtung nach einem der vorhergehenden Ansprüche,
**dadurch gekennzeichnet,**
**dass** das erste Flächenelement (2) und das zweite Flächenelement (3) Adaptermittel (14) zur Aufnahme von Verlängerungselementen (15) zum, insbesondere bereichsweisen Verlängern der jeweiligen Längserstreckung des ersten bzw. zweiten Flächenelements (2, 3) umfasst, derart, dass die durch den aufzubringenden Bodenbelag zu formende erste bzw. zweite Übergangsfläche hinsichtlich ihrer Längserstreckung, insbesondere schrittweise, erweiterbar ist.

12. Transportsystem für eine erfindungsgemäße Schalungsvorrichtung (1) umfassend eine Transporttasche, wobei die Transporttasche dazu ausgebildet ist, die Schalungsvorrichtung (1) im Transportzustand aufzunehmen und/oder wobei die Transporttasche eine Ausnehmung zum Freilegen des ersten und des zweiten Greifabschnitts (10, 11) und/oder einen Tragegurt zum Greifen und Tragen der Transporttasche umfasst.
